# EUROPÄISCHE PATENTSCHRIFT

(11) **EP 1 809 884 B1**
(45) Veröffentlichungstag und Bekanntmachung des Hinweises auf die Patenterteilung: **19.12.2012**
(21) Anmeldenummer: 05807987.2
(22) Anmeldetag: 14.10.2005
(51) Int. Cl.: F02D 41/40, F02D 41/24

(54) **VORRICHTUNG UND VERFAHREN ZUM KORRIGIEREN DES EINSPRITZVERHALTENS EINES INJEKTORS**
DEVICE AND METHOD FOR CORRECTION OF THE INJECTION BEHAVIOUR OF AN INJECTOR
DISPOSITIF ET PROCEDE POUR CORRIGER LE COMPORTEMENT D'INJECTION D'UN INJECTEUR

(30) Priorität: 04.11.2004 DE 102004053266
(43) Veröffentlichungstag der Anmeldung: 25.07.2007
(73) Patentinhaber: ROBERT BOSCH GMBH, 70442 Stuttgart (DE)
(72) Erfinder: KLOPPENBURG, Ernst, 71254 Ditzingen (DE); NECKER, Frieder, 70437 Stuttgart (DE); TRAN, Le-Thanh-Son, 70839 Gerlingen (DE)
(86) Internationale Anmeldenummer: PCT/EP2005/055276
(87) Internationale Veröffentlichungsnummer: WO 2006/048372

(56) Entgegenhaltungen:
- DE-A1- 10 215 610
- DE-A1- 10 232 356
- DE-A1- 10 256 240

## Beschreibung

Die Erfindung betrifft eine Vorrichtung und ein Verfahren zum Korrigieren des Einspritzverhaltens mindestens eines Injektors mit einer Einrichtung zum Speichern von Informationen über den mindestens einen Injektor und Mitteln zum Steuern des mindestens einen Injektors unter Berücksichtigung der gespeicherten Informationen, wobei die Informationen durch Vergleichen von Soll-Einspritzmengen mit Ist-Einspritzmengen individuell an mehreren Prüfpunkten des mindestens einen Injektors ermittelt werden und bezogen sind.

### Stand der Technik

Eine gattungsgemäße Vorrichtung und ein Verfahren zum Korrigieren des Einspritzverhaltens mindestens eines Injektors, bei dem die Informationen Korrekturmengen für ein Mengenkorrekturfeld des Injektors sind, geht aus der DE 102 15 610 A1 hervor. Bei diesen bei der Anmelderin auch als IMA (individueller Mengen-Abgleich) bekannten Vorrichtung und Verfahren werden in einem Steuergerät individuell für jeden Injektor abhängig von Sollmenge und Raildruck die Ansteuerdauer gegenüber einem Nominal-kennfeld 210 (vergl. Fig. 2) korrigiert, um so einer gewünschten Sollmenge möglichst nahe zu kommen. Hierbei werden in dem Steuergerät beim Einbau pro Injektor beispielsweise vier Prüfwerte aus der Fertigung - beispielsweise die Einspritzmenge an vier verschiedenen Prüfpunkten - hinterlegt. Aus diesen Größen wird mit Interpolationsmethoden ein Korrekturmengenkennfeld 220 (siehe Fig. 2) in Abhängigkeit von der Sollmenge und vom Kraftstoffdruck aufgebaut. Im Grunde handelt es sich bei diesem Kennfeld um ein Mengenfehler-Kennfeld. In dem Steuergerät wird dann bei gegebenem Raildruck zu einer Soll-Einspritzmenge mit dem Mengenfehler-Kennfeld eine korrigierte Mengenanforderung berechnet. Aus dieser wiederum wird dann mit dem invertierten Nominal-Kennfeld 210 des Injektors eine Ansteuerdauer bestimmt. Ein Beispiel für eine derartige Mengenkorrektur an einem der Prüfpunkte wird anhand Fig. 3 beschrieben, wobei hierbei von fehlerfreien Messungen ausgegangen wird. Bei der Injektorprüfung wird für die Ansteuerdauer t_{P} eine Menge q_{P,ist} gemessen, die um Δq von der Nominalmenge q_{P,soll} abweicht. Während des Betriebs des Injektors wird daher eine Mengenanforderung q_{P,soll} um Δq auf q_{mod} reduziert, über die normale Kennlinie ergibt sich daraus eine Ansteuerdauer tₖₒᵣᵣ. Verlaufen die reale und die nominale Kennlinie parallel, erfolgt die Einspritzung der Menge q_{P,soll} durch den mit einer Ansteuerdauer tₖₒᵣᵣ angesteuerten Injektor. Verlaufen dagegen beide Kennlinien nicht parallel, ist die resultierende Einspritzmenge qₖₒᵣᵣ nicht gleich der Mengenanforderung, obwohl der Injektor an dem betreffenden Punkt geprüft wurde.

Aus der DE 102 32 356 A1 ist ein Verfahren zur Mengenkorrektur aufgrund von Drucksignalen bekannt geworden, mit dessen Hilfe eine Injektordrift korrigiert werden kann. Hierzu werden in wenigstens einem Betriebspunkt der Brennkraftmaschine der Einspritzbeginn und das Einspritzende mit Werten des vorzugsweise in einem individuellen Kennfeld des Injektors gespeicherten Einspritzbeginns und des Einspritzendes dieses Betriebspunkts verglichen, bei einer Abweichung der Einspritzbeginn und/oder die Einspritzdauer so korrigiert, dass die Abweichung verschwindet und die Korrekturwerte gespeichert.

Derartige Vorrichtungen und Verfahren kommen insbesondere bei elektrisch betriebenen Injektoren zur Einspritzung von Dieselkraftstoff, beispielsweise im Rahmen von sogenannten Common-Rail-Systemen zum Einsatz. Bei der Speichereinspritzung "Common-Rail" sind Druckerzeugung und Einspritzung entkoppelt. Der Einspritzdruck wird unabhängig von der Motordrehzahl und der Einspritzmenge erzeugt und steht im sogenannten "Rail" für die Einspritzung bereit. Der Einspritzzeitpunkt und die Einspritzmenge werden im elektronischen Motorsteuergerät berechnet und von einem Injektor an jedem Motorzylinder über ein ferngesteuertes Ventil umgesetzt.

Bei dem vorbeschriebenen Verfahren ist nun problematisch, dass zunächst die Mengenanforderung korrigiert wird und dann erst die Injektorkennlinie herangezogen wird. Dabei wird nämlich vorausgesetzt, dass die Steigung der Injektorkennlinie in der Umgebung des betrachteten Betriebspunktes konstant ist und mit der Steigung der nominalen Kennlinie übereinstimmt. Dies sind jedoch stark vereinfachende Annahmen, die in weiten Teilen des Arbeitsbereichs nicht zutreffen und damit die Genauigkeit des Verfahrens beeinträchtigen.

### Vorteile der Erfindung

Die Erfindung bietet demgegenüber den Vorteil, den injektorindividuellen Mengenabgleich direkt auf der Ebene der Ansteuerdauer vorzunehmen. Hierdurch wird die Präzision der eingespritzten Kraftstoffmengen wesentlich gesteigert. Es muss insbesondere nicht eine konstante Kennliniensteigung in der Nähe der Prüfpunkte angenommen werden, wie dies bei dem vorbeschriebenen, aus dem Stand der Technik bekannten Verfahren der Fall ist. Darüber hinaus muss weder von einer Übereinstimmung der Steigung der nominalen und der realen Kennlinie noch von einer bekannten Form des Einspritzverlaufs ausgegangen werden. Ein großer Vorteil ist auch, dass die Übertragung der für einzelne Prüfpunkte bestimmten Ansteuerdauerkorrektur auf das gesamte Druck-Sollmengen-Kennfeld leichter möglich ist als für ein Mengenfehler-Kennfeld. Hierdurch wird die Genauigkeit des individuellen Mengenabgleichs wesentlich verbessert und die Anwendbarkeit des Verfahrens auf größere Problemklassen ausgedehnt.

Bevorzugte Ausgestaltungen und Ausführungsformen des erfindungsgemäßen Verfahrens und der Vorrichtung sind Gegenstand der Unteransprüche.

So sind die Mittel zum Steuern der Injektoren bevorzugt in einem Motorsteuergerät integriert. Auch die injektorspezifische Steuerung mit der einhergehenden Korrektur wird von dem Motorsteuergerät vorgenommen.

Die Einrichtung zum Speichern der Informationen an dem Injektor sind beispielsweise ein an dem Injektor befestigter Datenspeicher, an dem Injektor angeordnete Widerstände, an dem Injektor angeordnete Barcodes oder beispielsweise ein Beschriftungsfeld, auch eine alphanumerische Verschlüsselung, die durch eine Kamera erfasst wird, ist möglich.

Eine bevorzugte Ausführungsform sieht als Einrichtung zum Speichern von Informationen eine an dem Injektor angeordnete integrierte Halbleiterschaltung vor. Eine solche integrierte Halbleiterschaltung kann beispielsweise im Kopf des Injektors integriert sein. Die Daten, welche von dem Steuergerät verwendet werden, sind vorzugsweise in der integrierten Halbleiterschaltung in einem nichtflüchtigen Speicher abgelegt.

Auch das Motorsteuergerät weist bevorzugt eine integrierte Halbleiterschaltung auf, mit der die in integrierten Halbleiterschaltungen der Injektoren gespeicherten Informationen verarbeitet werden, um so eine injektorspezifische Steuerung zu erzielen.

### Zeichnung

Weitere Vorteile und Merkmale der Erfindung sind Gegenstand der nachfolgenden Beschreibung und der zeichnerischen Darstellung von Ausführungsbeispielen. Es zeigen:
- Fig. 1: eine schematische Darstellung eines Teils eines aus dem Stand der Technik bekannten Common-Rail-Systems;
- Fig. 2: die Korrektur über dem Mengenfehler gemäß einem aus dem Stand der Technik bekannten Verfahren;
- Fig. 3: schematisch die Auswirkung einer Steigungsabweichung bei der aus dem Stand der Technik bekannten Korrektur über dem Mengenfehler an einem Prüfpunkt;
- Fig. 4: die erfindungsgemäße Mengenkorrektur mittels Änderung der Ansteuerdauer und
- Fig. 5: schematisch die Bestimmung eines Kennlinienabschnitts sowie der korrigierten Ansteuerdauer gemäß dem erfindungsgemäßen Verfahren.

### Beschreibung der Ausführungsbeispiele

In Fig. 1 ist der Hochdruckteil des aus dem Stand der Technik bekannten Speichereinspritzsystems Common-Rail dargestellt. Im folgenden werden nur die Hauptkomponenten und solche Komponenten näher erläutert, welche für das Verständnis der vorliegenden Erfindung wesentlich sind. Die Anordnung umfaßt eine Hochdruckpumpe 10, welche über eine Hochdruckleitung 12 mit dem Hochdruckspeicher ("Rail") 14 in Verbindung steht. Der Hochdruckspeicher 14 ist über weitere Hochdruckleitungen mit den Injektoren verbunden. In der vorliegenden Darstellung sind eine Hochdruckleitung 16 und ein Injektor 18 gezeigt. Der Injektor 18 ist Teil eines Motors eines Kraftfahrzeugs. Das dargestellte System wird von einem Motor-Steuergerät 20 gesteuert. Durch das Motor-Steuergerät 20 erfolgt insbesondere eine Steuerung des Injektors 18.

An oder in dem Injektor 18 ist eine Einrichtung 22 zum Speichern von Informationen vorgesehen, welche sich individuell auf den Injektor 18 beziehen. Die Informationen, welche in der Einrichtung 22 gespeichert sind, können von dem Motor-Steuergerät 20 berücksichtigt werden, so daß eine individuelle Steuerung eines jeden Injektors 18 erfolgen kann. Bei den Informationen kann es sich um Korrekturwerte für das Mengenkennfeld des Injektors 18 handeln, die auf eingangs in Verbindung mit Fig. 2 und 3 beschriebene Weise ermittelt werden. Die Einrichtung 22 zum Speichern der Informationen kann als Datenspeicher, als ein oder mehrere elektrische Widerstände, als Barcode, durch alphanumerische Verschlüsselung oder auch durch eine an oder in dem Injektor 18 angeordnete integrierte Halbleiterschaltung realisiert sein. Das Motorsteuergerät 20 kann ebenfalls eine integrierte Halbleiterschaltung zur Auswertung der in der Einrichtung 22 gespeicherten Informationen aufweisen.

Das erfindungsgemäße System und das erfindungsgemäße Verfahren werden nachfolgend in Verbindung mit Fig. 4 und Fig. 5 näher erläutert.

Am fertig montierten Injektor 18 wird für mehrere Prüfpunkte jeweils ein Abschnitt der Kennlinien "Menge über Ansteuerdauer" vermessen. Um die Prüfzeit nicht oder nur geringfügig zu verlängern, wird dabei wie folgt vorgegangen. Es werden zur Glättung der Hub-zu-Hub-Streuung an einem Prüfpunkt eine bestimmte Anzahl, beispielsweise 50, unmittelbar aufeinanderfolgende Einspritzungen mit unterschiedlichen Ansteuerdauern in einem geeignet zu bestimmenden Bereich durchgeführt (sweep). Da diese Mengenwerte - wie erwähnt - einer Hub-zu-Hub-Streuung unterliegen, wird durch die Datenpunkte eine glättende Regressionskurve gelegt, die nun einen Ausschnitt aus der Injektorkennlinie für den gegebenen Raildruck darstellt, wie es schematisch in Fig. 4 dargestellt ist. Durch diese Kennlinie kann für den jeweiligen Prüfpunkt die Ansteuerdauer-Korrektur tp - tₖₒᵣᵣ bestimmt werden, die zum Erzielen der Soll-Einspritzmenge q_{P,soll} erforderlich ist. Hierdurch ist - abgesehen von Meßfehlern - am Prüfpunkt rein prinzipiell eine exakte Mengenkorrektur möglich. Gegebenenfalls kann in diesem Schritt auch eine Extrapolation des Kennlinienabschnitts erfolgen.

Die Anzahl und Auswahl der Prüfpunkte, die auf diese Weise vermessen werden, ist im Hinblick auf die erforderliche Genauigkeit der Ansteuerdauer-Korrektur und andere Randbedingungen zu bestimmen. Der Bereich, über den die Ansteuerdauer bei den Messungen verändert wird, hängt von der maximal zu erwartenden Ansteuerdauer-Korrektur je Prüfpunkte ab.

Für jeden Injektor 18 muß die Information über die Meßergebnisse der Ansteuerdauer-Korrektur festgehalten werden, so daß sie beim Einbau in den Motor gegebenenfalls später während des Betriebs des Injektors 18 wieder zur Verfügung steht. Dies erfolgt mittels der Einrichtung 22 zum Speichern der Informationen.

Im Steuergerät 20 wird die Information über die Ansteuerdauer-Korrektur an verschiedenen Prüfpunkten des Injektors 18 genutzt, um über den gesamten Sollmengen-Raildruck-Bereich eine Ansteuerdauer-Korrektur zu berechnen. Dies geschieht wie bei der Berechnung des Mengenfehler-Kennfelds bei dem aus dem Stand der Technik, beispielsweise der DE 102 15 610 A1 bekannten und als IMA bezeichneten Verfahren. Im Steuergerät wird aus Sollmenge und Raildruck mittels eines Nominal-Kennfelds 410 (vergl. Fig. 5) die nominale Ansteuerdauer tₙₒₘ bestimmt. Parallel dazu wird eine Ansteuerdauer-Korrektur Δt auf die vorbeschriebene Weise in einer Schaltungseinheit 420 bestimmt. Aus der Summe der beiden Werte tₙₒₘ und Δt ergibt sich die zu verwendende Ansteuerdauer tₖₒᵣᵣ.

## Patentansprüche

1. Vorrichtung zum Korrigieren des Einspritzverhaltens mindestens eines Injektors (18), mit einer Einrichtung (22) zum Speichern von Informationen des mindestens einen Injektors (18) und Mitteln zum Steuern des mindestens einen Injektors (18) unter Berücksichtigung der gespeicherten Informationen, wobei die Informationen durch Vergleich von Soll-Einspritzmengen mit Ist-Einspritzmengen individuell an mehreren Prüfpunkten des mindestens einen Injektors (18) ermittelt wurden und bezogen sind, **dadurch gekennzeichnet, dass** die Mittel zum Steuern des mindestens einen Injektors unter Berücksichtigung der gespeicherten Informationen umfassen: Mittel zum Bestimmen eines Nominalkennfelds (410), bei dem aus Soll-Einspritzmenge und Raildruck die nominale Ansteuerdauer (tₙₒₘ) bestimmt wird, und eine Schaltungseinheit (420) zur Bestimmung einer Ansteuerdauerkorrektur (Δt) auf der Basis einer an einem Prüfpunkt durchgeführten Anzahl von unmittelbar aufeinanderfolgenden Einspritzungen mit unterschiedlichen Ansteuerdauern und Legen einer eine Injektorkennlinie repräsentierenden Regressionskurve durch die Datenpunkte und hieraus Bestimmen der Ansteuerdauerkorrektur, die zum Erzielen der Soll-Einspritzmenge erforderlich ist.

2. Vorrichtung nach Anspruch 1, **dadurch gekennzeichnet, dass** die Mittel zum Steuern des mindestens einen Injektors (18) in einem Motor-Steuergerät (20) integriert sind.

3. Vorrichtung nach Anspruch 1, **dadurch gekennzeichnet, dass** die Einrichtung (22) zum Speichern von Informationen ein an oder in dem Injektor (18) befestigter Datenspeicher ist.

4. Vorrichtung nach einem der Ansprüche 1, **dadurch gekennzeichnet, dass** die Einrichtung (22) zum Speichern von Informationen durch einen an dem Injektor (18) angeordneten Barcode oder eine Daten-Matrix oder durch an den Injektor (18) angeordnete Widerstände realisiert ist.

5. Vorrichtung nach einem der Ansprüche 1, **dadurch gekennzeichnet, dass** die Einrichtung (22) zum Speichern von Informationen durch eine alphanumerische Verschlüsselung oder durch Klartext auf einem Beschriftungsfeld des Injektors (18) realisiert ist.

6. Vorrichtung nach einem der Ansprüche 1, **dadurch gekennzeichnet, dass** die Einrichtung (22) zum Speichern von Informationen eine an oder in dem Injektor (18) angeordnete integrierte Halbleiterschaltung ist.

7. Vorrichtung nach einem der vorstehenden Ansprüche, **dadurch gekennzeichnet, dass** durch das Vergleichen von Soll-Einspritzmengen mit Ist-Einspritzmengen die zu speichernden Informationen ermittelt werden, dass von dem Motorsteuergerät (20) aus den gespeicherten Informationen das individuelle Ansteuerdauerkorrekturkennfeld für den mindestens einen Injektor (18) berechnet wird und dass die Einspritzmenge und/oder der Einspritzpunkt entsprechend den Ansteuerdauerkennfeldern korrigiert werden.

8. Vorrichtung nach einem der vorstehenden Ansprüche, **dadurch gekennzeichnet, dass** das Motorsteuergerät (20) eine integrierte Halbleiterschaltung aufweist.

9. Verfahren zum Korrigieren des Einspritzverhaltens wenigstens eines Injektors (18) mit den Verfahrensschritten:
- Steuern des mindestens einen Injektors (18) unter Berücksichtigung gespeicherter Informationen, wobei die Informationen durch Vergleichen von Soll-Einspritzmengen mit Ist-Einspritzmengen an individuell mehreren Prüfpunkten des mindestens einen Injektors (18) ermittelt wurden und bezogen sind, **dadurch gekennzeichnet, dass**
- an jedem Prüfpunkt des wenigstens einen Injektors (18) ein Abschnitt einer Einspritzmenge-Ansteuerdauer-Kennlinie durch eine Mehrzahl von Messungen mit variierender Ansteuerdauer bestimmt wird,
- durch die Messpunkte eine glättende Regressionskurve gelegt wird,
- aufgrund dieser Regressionskurve an einem Prüfpunkt eine Ansteuerdauerkorrektur (Δt = tₚ - tₖₒᵣᵣ), die zum Erzieka einer Soll-Einspritzmenge (q_{p,soll}) erforderlich ist.

10. Verfahren nach Anspruch 9, **dadurch gekennzeichnet, dass** zur Glättung einer Hub-zu-Hub-Streuung an einem Prüfpunkt eine bestimmte Anzahl unmittelbar aufeinanderfolgender Einspritzungen mit unterschiedlichen Ansteuerdauern in einem vorgebbaren Bereich durchgeführt werden.

11. Verfahren nach Anspruch 10, **dadurch gekennzeichnet, dass** 50 unmittelbar aufeinanderfolgende Einspritzungen mit unterschiedlichen Ansteuerdauern in dem vorgebbaren Bereich durchgeführt werden.

## Claims

1. Apparatus for correcting the injection behaviour of at least one injector (18), having a device (22) for storing information from the at least one injector (18) and means for controlling the at least one injector (18) by taking account of the stored information, wherein the information has been ascertained and obtained by comparing setpoint injection quantities with actual injection quantities individually at a plurality of checkpoints for the at least one injector (18), **characterized in that** the means for controlling the at least one injector by taking account of the stored information comprise: means for determining a nominal family of characteristic curves (410), in which the nominal actuation period (tₙₒₘ) is determined from the setpoint injection quantity and the rail pressure, and a circuit unit (420) for determining an actuation period correction (Δt) on the basis of a number of directly successive injections with different actuation periods that are performed at a checkpoint and placement of a regression curve, representing an injector characteristic, through the data points and use of said regression curve to determine the actuation period correction which is required for achieving the setpoint injection quantity.

2. Apparatus according to Claim 1, **characterized in that** the means for controlling the at least one injector (18) are integrated in an engine controller (20).

3. Apparatus according to Claim 1, **characterized in that** the device (22) for storing information is a data memory which is mounted on or in the injector (18).

4. Apparatus according to Claim 1, **characterized in that** the device (22) for storing information is implemented by a bar code arranged on the injector (18) or by a data matrix or by resistors arranged on the injector (18).

5. Apparatus according to Claim 1, **characterized in that** the device (22) for storing information is implemented by alphanumeric encryption or plain text on a label field of the injector (18).

6. Apparatus according to Claim 1, **characterized in that** the device (22) for storing information is an integrated semiconductor circuit arranged on or in the injector (18).

7. Apparatus according to one of the preceding claims, **characterized in that** the comparison of setpoint injection quantities with actual injection quantities ascertains the information to be stored, **in that** the engine controller (20) takes the stored information and calculates the individual actuation period correction family of characteristic curves for the at least one injector (18), and **in that** the injection quantity and/or the injection point are corrected in accordance with the actuation period families of characteristic curves.

8. Apparatus according to one of the preceding claims, **characterized in that** the engine controller (20) has an integrated semiconductor circuit.

9. Method for correcting the injection behaviour of at least one injector (18) having the following method steps:
- the at least one injector (18) is controlled by taking account of stored information, wherein the information has been ascertained and obtained by comparing setpoint injection quantities with actual injection quantities individually at a plurality of checkpoints for the at least one injector (18),
**characterized in that**
- at each checkpoint for the at least one injector (18) a section of an injection quantity actuation period characteristic is determined by a plurality of measurements using a varying actuation period,
- the measurement points place a smoothing regression curve,
- this regression curve is taken as a basis for determining at a checkpoint an actuation period correction (Δt=tₚ-t_{corr}) which is required for achieving a setpoint injection quantity (q_{p,setpoint}).

10. Method according to Claim 9, **characterized in that** a stroke-to-stroke variation is smoothed by performing a particular number of directly successive injections with different actuation periods at a checkpoint in a prescribable range.

11. Method according to Claim 10, **characterized in that** 50 directly successive injections with different actuation periods are performed in the prescribable range.

## Revendications

1. Système de correction du comportement d'injection d'au moins un injecteur (18), le système présentant un dispositif (22) qui conserve des informations concernant le ou les injecteurs (18) et des moyens qui commandent le ou les injecteurs (18) en tenant compte des informations conservées en mémoire, les informations ayant été déterminées séparément en plusieurs points de vérification du ou des injecteurs (18) par comparaison entre des quantités d'injection de consigne et des quantités d'injection effectives et étant utilisées comme référence,
**caractérisé en ce que**
les moyens qui commandent le ou les injecteurs en tenant compte des informations conservées en mémoire comprennent :
des moyens de détermination d'un champ (410) de caractéristiques nominales dans lequel la durée nominale (tₙₒₘ) d'activation est déterminée à partir des quantités d'injection de consigne et de la pression qui règne dans le collecteur,
une unité de circuit (420) qui détermine une correction (Δt) de la durée d'activation sur la base du nombre d'injections immédiatement successives exécutées en un point de vérification et présentant différentes durées d'activation et qui définit une courbe de régression qui passe par les points de données et qui représente une ligne caractéristique de l'injecteur pour déterminer à partir de là la correction de la durée d'activation nécessaire pour atteindre la quantité d'injection de consigne.

2. Système selon la revendication 1, **caractérisé en ce que** les moyens de commande du ou des injecteurs (18) sont intégrés dans un appareil (20) de commande du moteur.

3. Système selon la revendication 1, **caractérisé en ce que** le dispositif (22) de conservation d'informations est une mémoire de données fixée dans l'injecteur (18).

4. Système selon la revendication 1, **caractérisé en ce que** le dispositif (22) de conservation d'informations est réalisé par un code à barres disposé sur l'injecteur (18), par une matrice de données ou par des résistances disposées sur l'injecteur (18).

5. Système selon la revendication 1, **caractérisé en ce que** le dispositif (22) de conservation d'informations est réalisé par un cryptage alphanumérique ou par un texte inscrit sur le champ d'inscription de l'injecteur (18).

6. Système selon la revendication 1, **caractérisé en ce que** le dispositif (22) de conservation d'informations est un circuit semi-conducteur intégré disposé sur ou dans l'injecteur (18).

7. Système selon l'une des revendications précédentes, **caractérisé en ce que** les informations à conserver en mémoire sont déterminées par comparaison entre les quantités d'injection de consigne et des quantités d'injection effectives, **en ce que** le champ individuel de caractéristiques de correction de la durée d'activation du ou des injecteurs (18) est calculé à partir des informations conservées en mémoire et **en ce que** la quantité injectée et/ou le point d'injection sont corrigés en correspondance aux champs caractéristiques de durée d'activation.

8. Système selon l'une des revendications précédentes, **caractérisé en ce que** l'appareil (20) de commande du moteur présente un circuit semi-conducteur intégré.

9. Procédé de correction du comportement d'injection d'au moins un injecteur (18), le procédé présentant les étapes suivantes :
commande du ou des injecteurs (18) en tenant compte d'informations conservées en mémoire, les informations ayant été déterminées séparément en plusieurs points de vérification du ou des injecteurs (18) par comparaison entre des quantités d'injection de consigne et des quantités d'injection effectives et étant utilisées comme référence,
**caractérisé en ce que**
en chaque point de vérification du ou des injecteurs (18), une partie d'une ligne caractéristique de durée d'activation et de quantité injectée est déterminée par plusieurs mesures à durée d'activation variable,
une courbe de régression passant par les points de mesure est établie et
la correction (Δt=tₚ-tₖₒᵣᵣ) de la durée d'activation qui est nécessaire pour obtenir la quantité d'injection de consigne (q_{p,soll}) est déterminée sur la base de cette courbe de régression en un point de vérification.

10. Procédé selon la revendication 9, **caractérisé en ce que** pour le lissage d'une dispersion entre courses, un nombre défini d'injections immédiatement successives et présentant des durées d'activation différentes est exécuté dans une plage prédéterminée en un point de vérification.

11. Procédé selon la revendication 10, **caractérisé en ce que** 50 injections directement successives présentant différentes durées d'activation sont exécutées dans la plage prédéterminée.
